# EUROPÄISCHE PATENTSCHRIFT

(11) **EP 3 920 340 B1**
(45) Veröffentlichungstag und Bekanntmachung des Hinweises auf die Patenterteilung: **29.10.2025**
(21) Anmeldenummer: 20178237.2
(22) Anmeldetag: 04.06.2020
(51) Int. Cl.: H01R 13/58, H01R 13/506, H01R 13/633

(54) **BETÄTIGUNGSCLIP**
ACTIVATION CLIP
CLIP D'ACTIONNEMENT

(43) Veröffentlichungstag der Anmeldung: 08.12.2021
(73) Patentinhaber: Rosenberger Hochfrequenztechnik GmbH & Co. KG, 83413 Fridolfing (DE)
(72) Erfinder: Fischer, Andreas, 83549 Eiselfing (DE); Preintner, Elisabeth, 84539 Ampfing (DE)
(74) Vertreter: Warneke, Nicola

(56) Entgegenhaltungen:
- WO-A1-2016/059233
- DE-A1- 102006 035 724
- DE-B3- 102009 053 364
- DE-U1- 202007 010 061
- US-A1- 2002 065 004
- US-A1- 2017 331 222
- US-B1- 10 205 266

## Beschreibung

### GEBIET DER ERFINDUNG

Die Erfindung betrifft einen Betätigungsclip sowie eine Steckverbinderanordnung mit einem Steckverbinder und einem Betätigungsclip.

### TECHNISCHER HINTERGRUND

Steckverbinder sind bekannt. Dabei ist es auch bekannt, Steckverbinder unter engen Bauraumverhältnissen zu montieren. Dabei kann es während der Montage eines Steckverbinders in einem engen Bauraum zu Schwierigkeiten kommen, dass ausreichend Platz für das montierende Werkzeug bzw. für eine Montage mit der Hand eines Monteurs vorhanden ist.

Die US 2002/0065004 A1 zeigt einen Steckverbinder mit einem Betätigungsmittel.

Die US2017/0331222A1 zeigt eine Steckverbinderanordnung nach dem Oberbegriff des Anspruchs 1, mit einem Steckverbinder mit einer Kabelklammer.

Die US10205266B1 zeigt einen Steckverbinder mit einem Betätigungsmittel.

Die DE 20 2007 010 061 U1 zeigt einen Betätigungsclip für einen Steckverbinder mit einer Kabelaufnahme zur Aufnahme wenigstens eines Kabels; Verbindungsmitteln, um den Betätigungsclip derart mit dem Steckverbinder zu verbinden, dass sich der Betätigungsclip an einem kabelseitigen Ende des Steckverbinders an den Steckverbinder anschließt; Flächen zur Betätigung des Steckverbinders, welche eingerichtet sind, eine Führung des Steckverbinders zu gewährleisten, wenn dieser mit einem Betätigungsclip verbunden ist, indem die Flächen des Betätigungsclips von einer menschlichen Hand und/oder von einem Greifwerkzeug gegriffen werden können, wobei die Flächen des Betätigungsclips spezifisch ausgelegt sind, um von einer Hand und/oder einem Greifwerkzeug gegriffen zu werden.

### ZUSAMMENFASSUNG DER ERFINDUNG

Der Erfindung liegt die Aufgabe zugrunde, eine Montagemöglichkeit für einen Steckverbinder in einem engen Bauraum zu schaffen.

Erfindungsgemäß wird diese Aufgabe durch einen Betätigungsclip mit den Merkmalen des Patentanspruchs 1 gelöst.

Steckverbinder gewährleisten das lösbare Verbinden eines Kabels mit einer weiteren elektrischen oder elektronischen Komponente. Dementsprechend umfasst ein Steckverbinder ein schnittstellenseitiges Ende, welches mit der weiteren Komponente verbunden wird, und ein kabelseitiges Ende, an welchem der Steckverbinder mit dem Kabel verbunden ist.

Der Begriff Kabel umfasst in dieser Patentanmeldung sowohl elektrische Leiter, die nicht isoliert sind, als auch elektrische Leiter, die von einer elektrischen Isolierung, beispielsweise einer Kunststoffummantelung umgeben sind. Ein Kabel kann einen oder mehrere elektrische Leiter aufweisen.

Verbindungsmittel dienen in dieser Patentanmeldung der Befestigung des Betätigungsclips an dem Steckverbinder. Dementsprechend kann das Verbindungsmittel als Rastmittel, Bajonettverbindung, Schraubverbindung und/oder dergleichen ausgebildet sein.

Führung des Steckverbinders bedeutet, dass der Steckverbinder entlang einer gezielten Bewegungsrichtung geführt wird. Beispielsweise ist der Steckverbinder während der Montage an einer weiteren Komponente zu führen, um das schnittstellenseitige Ende des Steckverbinders mit der weiteren Komponente in Kontakt zu bringen.

In dieser Patentanmeldung wird unter der Montage eines Steckverbinders verstanden, dass ein Steckverbinder mit einer weiteren Komponente, also beispielsweise einem Gegensteckverbinder, gesteckt wird.

Ausnehmungen im Inneren des Betätigungsclips sind Kammern, die von dem Werkstoff des Betätigungsclips ausgenommen sind. Dementsprechend sind die Ausnehmungen im Inneren des Betätigungsclips in der Regel mit Luft gefüllt.

Federelastizität gewährleistet eine elastische Verformbarkeit unter einer Krafteinwirkung, wobei sich die Verformung bei einem Nachlassen der Krafteinwirkung zurückbildet.

Aufweiten bedeutet, dass sich der Umfang eines aufgeweiteten Gegenstands vergrößert.

Rastmittel sind beispielsweise Rastnasen, Rasthaken, Schnapphaken und/ oder dergleichen. Eine Rastverbindung kennzeichnet, dass zur Herbeiführung der Rastverbindung zwischen zwei Komponenten bis zum Einrasten der Komponenten eine gerichtete Kraft aufzubringen ist. Nach dem Einrasten der Komponenten sind diese durch die Rastmittel gegen ein Lösen der Rastverbindung gesichert.

Optionale Zusatzkomponente bedeutet in dieser Patentanmeldung,
dass der Komponente während des Betriebs keine Funktion zukommt. Dementsprechend erreicht die Steckverbinderanordnung zumindest eine Teilfunktion unabhängig von dem Betätigungsclip. Unter einer elektrischen Funktion wird beispielsweise verstanden, dass ein Bauteil elektrischen Strom führt. Eine elektromagnetische Funktion bedeutet, dass eine Komponente die elektromagnetischen Eigenschaften eines Bauteils, beispielsweise dessen EMV-Eigenschaften, verändert.

Elektronische Funktionen beziehen sich auf die Steuerung, beispielsweise das Ein und/ oder Ausschalten oder das Einstellen eines bestimmten Betriebsmodus einer Komponente.

Ein Steckverbinder umfasst eine Schnittstelle, durch welche eine imaginäre Schnittstellenebene gelegt werden kann. Die axiale Längsrichtung steht senkrecht auf dieser Schnittstellenebene.

Schräge Flächen verlaufen monoton in einer Richtung. Schräge Flächen können eine Krümmung aufweisen oder ungekrümmt ausgebildet sein.

Die grundlegende Idee der Erfindung ist es, die Betätigungsflächen eines Steckverbinders zu verlagern. Dies wird von der Erfindung bewerkstelligt, indem Betätigungsflächen eines Steckverbinders in Richtung eines mit dem Steckverbinder verbundenen Kabels mittels eines Betätigungsclips verlagert werden.

Dementsprechend wird der Betätigungsclip um das Kabel, welches mit dem Steckverbinder verbunden ist, gelegt und mit einem kabelseitigen Ende des Steckverbinders verbunden. Weist der Steckverbinder Betätigungsflächen auf, so lässt sich während der Montage bzw. während des Steckens des Steckverbinders zwischen den Betätigungsflächen des Steckverbinders und zwischen den Betätigungsflächen des Betätigungsclips auswählen. Weist der Steckverbinder keine Betätigungsflächen auf, kann auf die Betätigungsflächen des Betätigungsclips zurückgegriffen werden. Folglich ist es nicht zwingend erforderlich, dass der Steckverbinder Betätigungsflächen aufweist.

Betätigung eines Steckverbinders bedeutet, den Steckverbinder zu stecken, also zu montieren, oder zu lösen, also zu demontieren. Dementsprechend sind Betätigungsflächen Flächen, die zur Betätigung des Steckverbinders von einem Werkzeug oder von einer menschlichen Hand ergriffen werden können.

Es versteht sich, dass eine Steckverbinderanordnung mit einem Steckverbinder, einem Betätigungsclip, wie er vorstehend beschrieben wurde, wobei der Steckverbinder eingerichtet ist, mit einem Kabel in einem kabelseitigen Bereich des Steckverbinders elektrisch mit dem Kabel verbunden zu sein, vorgesehen ist. Der Betätigungsclip ist an einem kabelseitigen Ende des Steckverbinders befestigt und bildet eine Verlängerung in axialer Längsrichtung des Steckverbinders.

Eine Steckverbinderanordnung umfasst in dieser Patentanmeldung zumindest einen Steckverbinder, einen Betätigungsclip und ein Kabel, welches mit dem Steckverbinder verbunden ist.

Dabei ist es auch vorgesehen, dass der Steckverbinder schräge Flächen aufweist, die eine kontinuierliche Aufweitung des Betätigungsclips bewirken, wenn der Betätigungsclip während dessen Montage an dem Steckverbinder an den schrägen Flächen entlanggeführt wird.

Dieser Aufweitmechanismus durch schräge Flächen des Steckverbinders ist ergonomisch vorteilhaft gegenüber einer Aufweitung durch ein gesondertes Werkzeug oder gar durch die Hand eines Monteurs.

Zusätzlich ist es vorgesehen, dass der Steckverbinder Führungsmittel aufweist, mittels welchen eine Bewegung des Betätigungsclips während dessen Montage an dem Steckverbinder in wenigstens einer Raumrichtung beschränkt wird.

Beispielsweise kann der Steckverbinder einen Führungssteg aufweisen, der den Betätigungsclip entlang der Montagerichtung an dem Steckverbinder entlangführt und somit verhindert, dass der Betätigungsclip über den für die Montage vorgesehenen Bereich des Steckverbinders in Richtung eines schnittstellenseitigen Endes des Steckverbinders hinausrutscht und dort möglicherweise weitere Komponenten beschädigt.

Erfindungsgemäß ist im Inneren des Betätigungsclips wenigstens eine Ausnehmung vorgesehen, um eine Federelastizität des Betätigungsclips zu gewährleisten. Die Ausnehmung im Inneren des Betätgungsclips bildet eine hohle Kammer und ist nicht zu verwechseln mit der Ausnehmung an der Oberfläche des Betätigungsclips.

Zusätzlich kann die Kabelaufnahme eine oder mehrere Unterbrechungen aufweisen, um die Federelastizität des Betätigungsclips zu verbessern.

Durch die Ausnehmung im Inneren des Betätigungsclips lässt sich eine höhere Federelastizität des Betätigungsclips gewährleisten gegenüber einem Betätigungsclip, der keine Ausnehmungen im Inneren aufweist.

Ferner lässt sich durch die Ausnehmungen Gewicht und Material einsparen. Somit lässt sich also gewährleisten, dass durch den Betätigungsclip lediglich ein minimales Zusatzgewicht anfällt und die Herstellungskosten geringgehalten werden.

Erfindungsgemäß lässt sich der Betätigungsclip aufweiten, um mit einem Steckverbinder verbunden zu werden.

Somit lässt sich der Betätigungsclip leicht, also ohne besonderen Kraftaufwand, um das Kabel eines mit dem Steckverbinder verbundenen Kabels legen. Weist der Betätigungsclip Ausnehmungen auf, ist es vorteilhaft, die Ausnehmungen derart anzuordnen, dass diese das Aufweiten des Betätigungsclips unterstützen. Hierfür kann beispielsweise vorgesehen sein, die Ausnehmungen bezüglich einer Achse, um die sich der Betätigungsclip aufweitet, symmetrisch auszubilden.

Somit ist gewährleistet, dass sich ein Betätigungsclip werkzeugfrei an einem Steckverbinder befestigen lässt. Das Aufweiten kann beispielsweise händisch durch ein Auseinanderziehen des Betätigungsclips erfolgen oder aufgrund von schrägen Flächen an dem Steckverbinder, die das Aufweiten des Betätigungsclips gewährleisten, während der Betätigungsclip über entsprechende schräge Flächen des Steckverbinders hinübergeschoben wird.

Vorteilhafte Ausgestaltungen und Weiterbildungen ergeben sich aus den weiteren Unteransprüchen sowie aus der Beschreibung unter Bezugnahme auf die Figuren der Zeichnung.

Gemäß einer bevorzugten Weiterbildung der Erfindung sind die Flächen des Betätigungsclips nach ergonomischen Gesichtspunkten für eine manuelle Betätigung ausgelegt, indem die Flächen keine radial nach außen gerichteten Vorsprünge aufweisen.

Somit kann eine manuelle Montage mit hohen Anforderungen an die Ergonomie gewährleistet werden. Bei der ergonomischen Auslegung der Steckverbindermontage ist dabei zu berücksichtigen, dass ein menschlicher Monteur für das Stecken bzw. Montieren eines Steckverbinders lediglich wenige Sekunden benötigt, und folglich während einer Arbeitsschicht eine Vielzahl von mehreren 0 Steckverbindern montiert.

Aufgrund eines derartig hohen Durchlaufs kommt es bei einem menschlichen Monteur schnell zu Abnutzungserscheinungen an dessen den Steckverbinder betätigenden Körperteilen, typischerweise den Fingern. So ist ein Steckverbinder bzw. eine Steckverbinderanordnung mit weiteren Komponenten derart auszulegen, dass ein Monteur bei der Steckverbindermontage keine Schmerzen erleidet, auch nicht nach der Montage einer äußerst großen Stückzahl an Steckverbindern.

Beispielsweise würden nach außen gerichtete Vorsprünge bei der Montage einer großen Stückzahl Druckstellen an den den Steckverbinder betätigenden Körperteilen des Monteurs verursachen.

Dabei kann die Betätigungsfläche kleinere Ausnehmungen aufweisen, sofern die die Ausnehmungen umgebende Betätigungsfläche das betätigende Körperteil, also in der Regel den betätigenden Finger, ausreichend abstützt, sodass die Ausnehmungen in den Betätigungsflächen keine Druckstellen hervorrufen.

Ferner ist es vorteilhaft, wenn die Betätigungsflächen keine schädlichen Materialien aufweisen, also beispielsweise frei von Blei und/ oder frei von Chrom sind. Somit ist gewährleistet, dass ein menschlicher Monteur keine Handschuhe tragen muss.

Es versteht sich, dass Kunststoff ein geeignetes Material für den Betätigungsclip ist.

Gemäß einer bevorzugten Weiterbildung der Erfindung weist der Betätigungsclip Rastmittel auf, die eingerichtet sind, mit Rastmitteln des Steckverbinders zusammenzuwirken.

Ein denkbares Rastmittel sind beispielsweise Rastnasen an dem Betätigungsclip und/ oder an dem Steckverbinder, die miteinander zusammenwirken, indem die Rastnasen jeweils einen Anschlag bilden, um das Herausrutschen des Betätigungsclips gegenüber dem Steckverbinder zu verhindern.

Die Rastmittel können insbesondere derart ausgebildet sein, dass sich die Rastverbindung zwischen dem Betätigungsclip und dem Steckverbinder nicht werkzeugfrei lösen lässt.

Gemäß einer bevorzugten Weiterbildung der Erfindung bildet der Betätigungsclip eine optionale Zusatzkomponente zu einem Steckverbinder, der insbesondere keine elektrischen, elektromagnetischen und/ oder elektronischen Funktionen zukommen.

Folglich muss der Betätigungsclip nicht zwingend aus einem elektrisch leitenden Material gefertigt sein, sondern kann aus kostengünstigem Kunststoff gefertigt werden.

Alternativ ist es denkbar, den Betätigungsclip aus Metall zu fertigen, beispielsweise um einen abschirmenden Effekt vor elektromagnetischen Effekten zu erzielen bzw. um die elektromagnetische Verträglichkeit (EMV) einer Steckverbinderanordnung zu verbessern.

Gemäß einer bevorzugten Weiterbildung der Erfindung umfasst die Steckverbinderanordnung sowohl Betätigungsflächen an dem Steckverbinder als auch Betätigungsflächen an dem Betätigungsclip, wobei die Betätigungsflächen des Betätigungsclips gegenüber den Betätigungsflächen des Steckverbinders radial versetzt angeordnet sind.

Dementsprechend kann vorgesehen sein, dass der Steckverbinder Betätigungsflächen aufweist, die seitlich an dem Steckverbinder angeordnet sind und die Betätigungsflächen des Betätigungsclips bezüglich dem Steckverbinder oben und/oder unten angeordnet sind.

Es versteht sich, dass die voranstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: zeigt eine schematische Perspektivansicht einer Steckverbinderanordnung gemäß einer Ausführungsform der Erfindung;
- Fig. 2: zeigt eine schematische Perspektivansicht einer Steckverbinderanordnung gemäß einer Ausführungsform der Erfindung;
- Fig. 3: zeigt eine schematische Schnittsicht einer Steckverbinderanordnung gemäß einer Ausführungsform der Erfindung;
- Fig. 4: zeigt eine schematische Schnittsicht einer Steckverbinderanordnung gemäß einer Ausführungsform der Erfindung;

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten sofern nichts anderes ausgeführt ist, jeweils mit denselben Bezugszeichen versehen.

Im Folgenden werden die Figuren zusammenhängend und übergreifend beschrieben.

### BESCHREIBUNG VON AUSFÜHRUNGSBEISPIELEN

Figur 1 zeigt eine Perspektivansicht einer Steckverbinderanordnung 20 mit einem Steckverbinder 10 und mit einem Betätigungsclip 1. Der Steckverbinder 10 umfasst ein Gehäuse 12, welches mit dem Betätigungsclip 1 zusammenwirkt.

Der Steckverbinder 10 umfasst ein kabelseitiges Ende 15 sowie ein schnittstellenseitiges Ende 16. An dem kabelseitigen Ende 15 des Steckverbinders 10 ist eine Kabelaufnahme 14 vorgesehen, um elektrische Leiter eines Kabels aufzunehmen und im weiteren Verlauf des Steckverbinders mit elektrischen Steckkontakten des Steckverbinders 10 zu kontaktieren.

Figur 1 zeigt den Steckverbinder 10 mit dem Betätigungsclip 1 unmittelbar vor deren Montage. Dementsprechend ist in Figur 1 eine Bewegungsrichtung, entlang welcher der Betätigungsclip zu führen ist, um den Betätigungsclip 1 an dem Steckverbinder 10 zu montieren, durch einen Richtungspfeil 101 gekennzeichnet. Dementsprechend wird der Betätigungsclip 1 von unten an einem Vorsprung 15 des Steckverbinders 10 herangeführt und mit geringem Kraftaufwand auf diesen heraufgeschoben.

Während des Heraufschiebens fährt eine abgeschrägte Kante 9 der Rastnase 8 des Betätigungsclips 1 an der seitlichen Kontur des Vorsprungs 15 entlang. Die seitliche Kontur des Vorsprungs 15 des Steckverbinders 10 umfasst eine schräge Fläche 11, die eine kontinuierliche Aufweitung des Betätigungsclips gewährleistet, eine vertikale Fläche 12 sowie eine Rastnase 13, die mit der Rastnase 8 des Betätigungsclips 1 zusammenwirkt und somit die Befestigung des Betätigungsclips 1 an dem Steckverbinder 10 gewährleistet.

Die Aufweitung des Betätigungsclips 1 wird durch mehrere Ausnehmungen 3, 4 und 5 erleichtert, indem diese Ausnehmungen die Federelastizität des Betätigungsclips steigern. Die Ausnehmungen 3, 4 und 5 sind achsensymmetrisch bezüglich des Betätigungsclips angeordnet, wobei die Symmetrieachse in Richtung des Pfeils 101 durch die Mitte des Betätigungsclips 1 verläuft. Ferner wird die Aufweitung des Betätigungsclips 1 erleichtert, indem die Kabelaufnahme 2 an ihrem Rand zwei gegenüberliegende Unterbrechungen 102 aufweist.

Der Betätigungsclip umfasst zwei mal zwei jeweils gegenüberliegende Betätigungsflächen, nämlich zwei seitliche Betätigungsflächen 6 und obere/untere Betätigungsflächen 7, wobei die obere Betätigungsfläche eine Ausnehmung an dessen Oberfläche aufweist.

Figur 2 zeigt eine Steckverbinderanordnung 20 gemäß Figur 1, wobei der Betätigungsclip 1 an dem Steckverbinder 10 montiert ist.

Figur 3 zeigt eine Steckverbinderanordnung 20 gemäß Figur 2, wobei der Betätigungsclip 1 an dem Steckverbinder 10 montiert ist. Figur 3 zeigt eine Schnittsicht durch eine Schnittebene, die sich im Bereich des Vorsprungs 15 des Steckverbinders 10 befindet. Der Betätigungsclip 1 weist in diesem Bereich eine zu dem Steckverbinder 10 korrespondierende Kontur auf. Dementsprechend bildet der Betätigungsclip 1 in dem Bereich des Vorsprungs 15, also in der Schnittebene gemäß Figur 3 einen Rücksprung. Dementsprechend sind die inneren Bereiche des Betätigungsclips 1, auch die Kabeldurchführung 2 um den Rücksprung zurückgesetzt. Folglich sind die inneren Bereiche des Betätigungsclips 1, die im Bereich des Vorsprungs 15 zurückgesetzt sind, in Figur 3 nicht dargestellt.

In Figur 3 ist ersichtlich, dass der Betätigungsclip 1 durch die Rastnasen 8 bzw. 13 an dem Steckverbinder gehalten wird.

Figur 4 zeigt eine schematische Schnittsicht einer Steckverbinderanordnung 20 durch die Schnittebene gemäß Figur 3, wobei der Betätigungsclip noch nicht an dem Steckverbinder 10 befestigt ist, sondern sich in einem vormontiertem Zustand befindet.

In Figur 4 ist der Aufweitvorgang des Betätigungsclips 1 dargestellt, indem die schräge Kante 9 des Betätigungsclips 1 an der schrägen Fläche 11 des Steckverbinders hinaufgleitet. Dabei gewährleistet die schräge Kante 9 eine verbesserte Bewegungsführung des Betätigungsclips 1.

### Bezugszeichenliste

- 1: Betätigungsclip
- 2: Kabelaufnahme
- 3: Ausnehmung
- 4: Ausnehmung
- 5: Ausnehmung
- 6: Betätigungsfläche
- 7: Betätigungsfläche
- 8: Rastnase
- 9: Kante
- 10: Steckverbinder
- 11: schräge Fläche
- 12: vertikale Fläche
- 13: Rastnase
- 14: Aufnahme
- 15: Vorsprung
- 16: schnittstellenseitiges
- 17: kabelseitiges Ende
- 18: Steckverbindergehäuse
- 20: Steckverbinderanordnung
- 101: Pfeil
- 102: Unterbrechung

## Patentansprüche

1. Steckverbinderanordnung mit einem Steckverbinder (10) und mit einem Betätigungsclip (1) für den Steckverbinder (10) mit
- einer Kabelaufnahme (2) zur Aufnahme wenigstens eines Kabels;
- Verbindungsmitteln, um den Betätigungsclip derart mit dem Steckverbinder zu verbinden, dass sich der Betätigungsclip an einem kabelseitigen Ende des Steckverbinders an den Steckverbinder anschließt;
- Flächen zur Betätigung des Steckverbinders (10), welche eingerichtet sind, eine Führung des Steckverbinders (10) zu gewährleisten, wenn dieser mit einem Betätigungsclip verbunden ist, indem die Flächen des Betätigungsclips (1) von einer menschlichen Hand und/oder von einem Greifwerkzeug gegriffen werden können, wobei die Flächen des Betätigungsclips (1) spezifisch ausgelegt sind, um von einer Hand und/oder einem Greifwerkzeug gegriffen zu werden
wobei die Steckverbinderanordnung mit dem Kabel in einem kabelseitigen Bereich des Steckverbinders (10) elektrisch mit Steckkontakten des Steckverbinders (10) verbindbar ist und der Betätigungsclip (1) an einem kabelseitigen Ende des Steckverbinders (10) befestigt ist und eine Verlängerung des Steckverbinders (10) in axialer Längsrichtung bildet,
wobei der Betätigungsclip (1) aufweitbar ist, um mit dem Steckverbinder (10) verbunden zu werden,
wobei der Steckverbinder (10) schräge Flächen (11) aufweist,
die eine kontinuierliche Aufweitung des Betätigungsclips (1) bewirken, wenn der Betätigungsclip (1) während dessen Montage an dem Steckverbinder (10) an den schrägen Flächen entlanggeführt wird,
wobei der Steckverbinder (10) Führungsmittel aufweist, mittels welchen eine Bewegung des Betätigungsclips (1) während dessen Montage an dem Steckverbinder (10) in wenigstens einer Raumrichtung beschränkt wird **dadurch gekennzeichnet, dass** im Inneren des Betätigungsclips (1) wenigstens eine Ausnehmung (3, 4, 5) vorgesehen ist, die eine hohle Kammer bildet, und/oder die Kabelaufnahme wenigstens zwei Unterbrechungen (102) aufweist, um eine Federelastizität des Betätigungsclips (1) zu gewährleisten.

2. Steckverbinderanordnung nach Anspruch 1,
wobei die Flächen des Betätigungsclips (1) nach ergonomischen Gesichtspunkten für eine manuelle Betätigung ausgelegt sind, indem die Flächen keine radial nach außen gerichteten Vorsprünge aufweisen.

3. Steckverbinderanordnung nach einem der vorstehenden Ansprüche,
wobei der Betätigungsclip (1) Rastmittel aufweist, die eingerichtet sind, mit Rastmitteln des Steckverbinders (10) zusammenzuwirken.

4. Steckverbinderanordnung nach einem der vorstehenden Ansprüche,
wobei der Betätigungsclip (1) eine optionale Zusatzkomponente zu einem Steckverbinder (10) bildet, der insbesondere keine elektrische, elektromagnetische und/ oder elektronische Funktion zukommt.

5. Steckverbinderanordnung nach einem der vorstehenden Ansprüche,
wobei der Steckverbinder Betätigungsflächen aufweist,
wobei die Betätigungsflächen des Betätigungsclips gegenüber den Betätigungsflächen des Steckverbinders radial versetzt angeordnet sind.

## Claims

1. Connector assembly having a connector (10) and an actuating clip (1) for the connector (10) having
- a cable mount (2) for receiving at least one cable;
- connecting means for connecting the actuating clip to the connector such that the actuating clip connects to the connector at a cable-side end of the connector;
- surfaces for actuating the connector (10), which are configured to ensure guidance of the connector (10) when it is connected to an actuating clip, in that the surfaces of the actuating clip (1) can be gripped by a person's hand and/or a gripping tool, wherein the surfaces of the actuating clip (1) are specifically configured to be gripped by a hand and/or by a gripping tool,
wherein the connector assembly can be electrically connected to contacts of the connector (10) with the cable in a cable-side region of the connector (10) and the actuating clip (1) is fastened to a cable-side end of the connector (10) and forms an extension of the connector (10) in the axial longitudinal direction,
wherein the actuating clip (1) can be expanded so as to be connected to the connector (10),
wherein the connector (10) has oblique surfaces (11),
which cause continuous expansion of the actuating clip (1) when the actuating clip (1) is guided along the oblique surfaces during its assembly on the connector (10),
wherein the connector (10) has means for guiding the actuating clip (1) so as to restrict its movement in at least one spatial direction during its assembly on the connector (10),
**characterized in that** inside the actuating clip (1) at least one recess (3, 4, 5) is provided, which forms a hollow chamber, and/or the cable mount has at least two interruptions (102) to ensure a spring elasticity of the actuating clip (1).

2. Connector assembly according to claim 1,
wherein the surfaces of the actuating clip (1) are configured for manual actuation according to ergonomic principles, in that the surfaces do not have any radially outwardly directed projections.

3. Connector assembly according to any one of the preceding claims,
wherein the actuating clip (1) has latching means which are configured to cooperate with latching means of the connector (10).

4. Connector assembly according to any one of the preceding claims,
wherein the actuating clip (1) forms an optional additional component to a connector (10), which in particular has no electrical, electromagnetic and/or electronic function.

5. Connector assembly according to any one of the preceding claims,
wherein the connector has actuating surfaces,
wherein the actuating surfaces of the actuating clip are radially offset relative to the actuating surfaces of the connector.

## Revendications

1. Agencement de connecteur avec un connecteur (10) et un clip d'actionnement (1) pour le connecteur (10) avec
- un logement de câble (2) pour loger au moins un câble ;
- des moyens de connexion pour connecter le clip d'actionnement au connecteur de sorte que le clip d'actionnement se raccorde au connecteur à une extrémité côté câble du connecteur ;
- des surfaces pour actionner le connecteur (10), lesquelles sont configurées pour assurer un guidage du connecteur (10) lorsque celui-ci est connecté à un clip d'actionnement, en ce que les surfaces du clip d'actionnement (1) peuvent être saisies par une main humaine et/ou par un outil de préhension, dans lequel les surfaces du clip d'actionnement (1) sont spécifiquement conçues pour être saisies par une main et/ou un outil de préhension,
dans lequel l'agencement de connecteur peut être connecté électriquement au câble dans une zone côté câble du connecteur (10) à des contacts à fiches du connecteur (10) et le clip d'actionnement (1) est fixé à une extrémité côté câble du connecteur (10) et forme un prolongement du connecteur (10) en direction longitudinale axiale,
dans lequel le clip d'actionnement (1) peut être élargi pour être connecté au connecteur (10),
dans lequel le connecteur (10) présente des surfaces inclinées (11)
qui provoquent un élargissement continu du clip d'actionnement (1) lorsque le clip d'actionnement (1) est guidé le long des surfaces inclinées pendant son montage sur le connecteur (10),
dans lequel le connecteur (10) présente des moyens de guidage au moyen desquels un mouvement du clip d'actionnement (1) est limité dans au moins une direction spatiale lors de son montage sur le connecteur (10)
**caractérisé en ce qu'**à l'intérieur du clip d'actionnement (1), au moins un évidement (3, 4, 5) est prévu, qui forme une chambre creuse, et/ou le logement de câble présente au moins deux interruptions (102) pour assurer une élasticité du ressort du clip d'actionnement (1).

2. Agencement de connecteur selon la revendication 1,
dans lequel les surfaces du clip d'actionnement (1) sont conçues selon des aspects ergonomiques pour un actionnement manuel, en ce que les surfaces ne présentent aucune saillie dirigée radialement vers l'extérieur.

3. Agencement de connecteur selon l'une quelconque des revendications précédentes,
dans lequel le clip d'actionnement (1) présente des moyens d'encliquetage qui sont configurés pour coopérer avec des moyens d'encliquetage du connecteur (10).

4. Agencement de connecteur selon l'une quelconque des revendications précédentes,
dans lequel le clip d'actionnement (1) forme un composant supplémentaire facultatif d'un connecteur (10) qui n'a en particulier aucune fonction électrique, électromagnétique et/ou électronique.

5. Agencement de connecteur selon l'une quelconque des revendications précédentes,
dans lequel le connecteur présente des surfaces d'actionnement,
dans lequel les surfaces d'actionnement du clip d'actionnement sont disposées de manière décalée radialement par rapport aux surfaces d'actionnement du connecteur.
